# EUROPÄISCHE PATENTSCHRIFT

(11) **EP 1 456 514 B1**
(45) Veröffentlichungstag und Bekanntmachung des Hinweises auf die Patenterteilung: **25.07.2007**
(21) Anmeldenummer: 02792929.8
(22) Anmeldetag: 07.12.2002
(51) Int. Cl.: F01P 11/02

(54) **VERSCHLUSSDECKEL FÜR KRAFTFAHRZEUGKÜHLER**
CLOSURE CAP FOR AN AUTOMOTIVE RADIATOR
BOUCHON DE RADIATEUR DE VEHICULE AUTOMOBILE

(30) Priorität: 22.12.2001 DE 10164676
(43) Veröffentlichungstag der Anmeldung: 15.09.2004
(73) Patentinhaber: REUTTER, Heinrich, 71336 Waiblingen-Hohenacker (DE)
(72) Erfinder: REUTTER, Heinrich, 71336 Waiblingen-Hohenacker (DE)
(74) Vertreter: Fuhlendorf, Jörn
(86) Internationale Anmeldenummer: PCT/EP2002/013886
(87) Internationale Veröffentlichungsnummer: WO 2003/056154

(56) Entgegenhaltungen:
- WO-A-95/32904
- US-A- 3 587 912

## Beschreibung

Die vorliegende Erfindung bezieht sich auf einen Verschlussdeckel für einen ortsfesten Stutzen eines Behälters, insbesondere Kraftfahrzeugkühlers, nach dem Oberbegriff des Anspruchs 1, (siehe WO 95/32904).

Bei einem derartigen aus der DE 197 53 597 A1 bekannten Verschlussdeckel ist die Verdrehsicherung zwischen Verschlusselement und Griffelement durch einen axialen Kupplungsbolzen gebildet, der von einer temperaturabhängig arbeitenden Federanordnung beaufschlagt ist.

Bei einem aus der DE 199 23 775 A1 des weiteren bekannten Verschlussdeckel ist die Verdrehsicherung durch einen axial bewegbaren und innerhalb des Griffelements angeordneten Bügel gebildet, der von einem thermischen Antrieb in form eines Dehnstoffelementes betätigt ist. In beiden bekannten Fällen ist es schwierig, die konkret im Behälter bestehende Wärme ohne größere Temperaturverluste an die durch Wärme beeinflussbare Verdrehsicherung zu bringen. Dies ist nicht zuletzt durch die im Wege zwischen Behälterinnerraum und Verdrehsicherung angeordnete Ventilanordnung in Form eines Überdruck- und eines Unterdruckventils schwierig zu gestalten. Entsprechendes gilt auch bei solchen Verschlussdeckeln, die, wie bereits vorgeschlagen, mit einer Druckgesteuerten Verdrehsicherung arbeiten.

Aufgabe der vorliegenden Erfindung ist es deshalb, einen Verschlussdeckel für einen ortsfesten Stutzen eines Behälters, insbesondere Kraftfahrzeugkühlers, der eingangs genannten Art zu schaffen, an dessen Verdrehsicherung bzw. deren Antrieb in einfacherer Weise und ohne unzulässig hohe Verluste die im Behälterinneren vorhandene Temperatur bzw. der im Behälterinneren vorhandene Druck herangebracht werden kann.

Zur Lösung dieser Aufgabe sind bei einem Verschlussdeckel für einen ortsfesten Stutzen eines Behälters, insbesondere Kraftfahrzeugkühlers, der genannten Art die im Anspruch 1 angegebenen Merkmale vorgesehen.

Durch die erfindungsgemäßen Maßnahmen ist erreicht, dass das temperaturabhängig oder druckabhängig arbeitende Antriebselement beispielsweise in Form einer Dehnstoffkapsel bzw. einer Membran, die im Behälterinneren herrschende Temperatur bzw. den im Behälterinneren herrschenden Druck unmittelbar, ohne Verluste und unverzögert aufnehmen kann. Die Übertragung der Bewegung des im wesentlichen unmittelbar im Behälterinneren angeordneten Antriebs auf die Verdrehsicherung ist in konstruktiv einfacher Weise und unmittelbar möglich, wobei gleichzeitig erreicht ist, dass die Überdruck/Unterdruckventilanordnung in der bekannten Weise im Deckelinnenteil verbleiben kann.

Vorteilhafte konstruktive Ausgestaltungen der Bewegungsübertragungsvorrichtung ergeben sich aus den Merkmalen des Anspruchs 2 und/oder 3.

Mit den Merkmalen des Anspruchs 4 und/oder 5 ist eine konstruktiv einfache und unmittelbar zum Behälterinneren weisende Anordnung des Antriebs gegeben. Dabei ist es für eine Unmittelbarkeit des Vorhandenseins der Verhältnisse im Behälterinneren an den Antrieb zweckmäßig, die Merkmale nach Anspruch 7 und/oder 8 vorzusehen.

Konstruktive Ausgestaltungen hierzu ergeben sich aus den Merkmalen eines oder mehrerer der Ansprüche 9 bis 11.

Die konstruktive Ausgestaltung der Verdrehsicherung erfolgt zweckmäßigerweise entweder gemäß den Merkmalen des Anspruchs 12 und/oder 13 oder gemäß dem Merkmal des Anspruchs 12 und/oder 13 oder gemäß dem Merkmal des Anspruchs 14 und/oder 15.

Weitere Einzelheiten der Erfindung sind der folgenden Beschreibung zu entnehmen, in der die Erfindung anhand der in Zeichnung dargestellten Ausführungsbeispiele näher beschrieben und erläutert ist.

Es zeigen:
- Figur 1: in schematischer längsgeschnittener Darstellung einen Verschlussdeckel für einen Kraftfahrzeugkühler mit Druckgesteuerter Verdrehsicherung gemäß einem ersten Ausführungsbeispiel vorliegender Erfindung, wobei rechter und linker Halbschnitt jeweils eine der beiden Endpositionen darstellen,
- Figur 2: eine der Figur 1 entsprechende Darstellung, jedoch gemäß einer Variante hinsichtlich der Ausgestaltung der Verdrehsicherung,
- Figur 3: eine der Figur 1 entsprechende Darstellung, jedoch bei einem Verschlussdeckel mit temperaturgestörter Verdrehsicherung gemäß einem zweiten Ausführungsbeispiel vorliegender Erfindung und
- Figur 4: eine der Figur 3 entsprechende Darstellung, jedoch bei einer Variante in der Ausgestaltung der Verdrehsicherung.

Der in der Zeichnung gemäß zweier Ausführungsbeispiele und jeweils einer Variante zu diesen Ausführungsbeispielen dargestellte Verschlussdeckel 10 bzw. 110 sowie 10' bzw. 110' besitzt eine Überdruck-/Unterdruckventilanordnung 11 bzw. 111, die einen bei allen Ausführungsbeispielen und Varianten gleichen Überdruckventilkörper 12 bzw. 112 und Unterdruckventilkörper 13 bzw. 113 aufweist. Der Öffnungsdruck des Überdruckventilkörpers 12 bzw. 112 ist mittels einer Schraubendruckfeder 44 bzw. 144 ebenso wie der Undruckventilkörper 13, 113 mittels einer Schraubendruckfeder 66, 166 fest eingestellt. Gemäß der zeichnerischen Darstellung besitzt der bei den beiden Ausführungsbeispielen und bei den beiden Varianten gleichen Außendeckel 16, 116 bzw. 16'-bzw. 116' des Verschlussdeckels 10, 110 bzw. 10' bzw. 110' ein Verschlusselement 17, 117 bzw. 17', 117', dass hier in form eines Außengewindeelements zum Auf- und Abschrauben des Verschlussdeckels von der Öffnung eines hier nicht dargestellten Stutzens eines Kraftfahrzeugkühlers oder sonstigen Behälters dient, und ein Griffelement 18, 118 bzw. 18', 118', das gegenüber dem Verschlusselement 17, 117 bzw. 17', 117' verdrehbar und mittels einer bei den beiden Ausführungsbeispielen und den beiden Varianten je für sich gleichen Verdrehsicherung 19, 119 bzw. 19', 119' unverdrehbar verbindbar ist. Der Verschlussdeckel 10, 110 bzw. 10', 110' besitzt an einem dem Behälter inneren nahen Endbereich einen Antrieb 14 bzw. 114 zum Entkuppeln der Verdrehsicherung 19, 119 bzw. 19', 119'; wobei zwischen Verdrehsicherung und Antrieb eine Bewegungsübertragungsvorrichtung 70, 170 bzw. 70', 170' angeordnet ist. Es versteht sich, dass das Verschlusselement 17, 117 bzw. 17', 117' statt als Außengewindeelement als Bajonettverschlusselement ausgebildet sein kann.

Das Verschlusselement 17, 117 bzw. 17', 117' besitzt einen mit einer axialen Durchbrechung versehenen Zwischenboden 21, 121, an dessen Unterseite eine Außengewindehülse 23, 123 und an dessen Oberseite eine Verbindungshülse 24, 124 axial absteht, über deren radialen Flansch 22, 122 das Verschlusselement 17, 117 bzw. 17', 117' am Griffelement 18, 118 bzw. 18', 118' verdrehbar jedoch axial unbeweglich hängend gehalten ist.

Das Griffelement 18, 118 bzw. 18', 118' untergreift außenrandseitig den Flansch 22, 122 der Verbindungshülse 24, 124 des Verschlusselementes 17, 117 bzw. 17', 117' und besitzt mittig einen mittig nach axial innen abstehenden Führungsring 25, 125, innerhalb dessen ein Druckfeder 26, 126 aufgenommen ist, die sich einenends an der Innenseite des Griffelements und andernends an einer Sperrplatte 27, 127 bzw. Sperrhebel 27', 127' der Verdrehsicherung 19, 119 bzw. 19', 119' abstützt.

Sperrplatte 27, 127 ist an gegenüber dem Führungsring 25, 125 radial äußeren, axial nach innenstehenden Haltefingern 28, 128 mit dem Griffelement 18, 118 zwar Drehfest, jedoch axial verschieblich verbunden. Die Sperrplatte 27, 127 besitzt außenumfangsseitig axial nach unten gebogene Klauen 29, 129, die in axiale Nuten 31, 131 des Zwischenbodens 21, 121 des Verschlusselementes 17, 117 in ihrer Ausgangsstellung (rechter Halbschnitt) eingreifen, so dass in dieser Stellung die Verdrehsicherung 19, 119 nicht nur mit dem Griffelement 18, 118, sondern auch mit dem Verschlusselement 17, 117 drehfest verbunden ist, was ein Auf- und Abschrauben des Verschlussdeckels auf den bzw. vom nicht dargestellten Behälterstutzen möglich macht. Wie noch zu zeigen sein wird, ist die Verdrehsicherung 19, 119 entgegen der Wirkung der Druckfeder 26, 126 axial derart bewegbar, dass die Klauen 29, 129 aus den Nuten 31, 131 freikommen (linker Halbschnitt), so dass der Drehschluss zwischen Verdrehsicherung 19, 119 und Verschlusselement 17, 117 aufgehoben wird, was zu einer Lehrlaufdrehung des Griffelements 18, 118 auf dem Verschlusselement 17, 117 führt und ein Abschrauben des Verschlussdeckels 10, 110 vom Behälterstutzen verhindert.

Bei den beiden Varianten der Figuren 2 und 4 ist der Sperrhebel 27', 127' im mittigen Bereich 32', 132' auf dem die Druckfeder 26', 126' aufsitzt, kreisflächenförmig ausgebildet, während ein stegartiger Ansatz über ein Lagerauge 33', 133' an einer am Verschlusselement 17', 117' befestigten Lagerachse 34', 134' angelängt ist. Diesem mit dem Lagerauge 33', 133' versehenen Steg gegenüberliegend ist der scheibenförmige mittige Bereich 32', 132' mit einem radial abstehenden Sperrfinger 29', 129' einstückig versehen, der zwischen Rastnasen 31', 131' greifen kann, die am Innenumfang des Griffelements 18', 118' gleichmäßig verteilt radial abstehend vorgesehen sind.

Auch bei diesen Varianten greifen gemäß jeweiligen rechten Halbschnitt die Sperrfinger 29', 129' zwischen zwei benachbarte Rastnasen 31', 131', so dass in dieser Stellung die Verdrehsicherung 19', 119' nicht nur mit dem Verschlusselement 17', 117', sondern auch mit dem Griffelement 18', 118' drehfest verbunden ist, was ein Auf- und Abschrauben des Verschlussdeckels auf den bzw. vom nicht dargestellten Behälterstutzen möglich macht. Wie auch hier noch zu zeigen sein wird, ist die Verdrehsicherung 19', 119' entgegen der Wirkung der Druckfeder 26', 126' axial derart bewegbar, dass die Sperrfinger 29', 129' zwischen zwei benachbarten Rastnasen 31' und 131' gemäß den jeweiligen linken Halbschnitt freikommen, so dass der Drehschluss zwischen Verdrehsicherung 19', 119' und Griffelement 18', 118' aufgehoben wird, was zu einer Lehrlaufdrehung des Griffelements 18', 118' auf dem Verschlusselement 17', 117' führt und ein Abschrauben des Verschlussdeckels 10', 110' vom Behälterstutzen verhindert.

Am Verschlusselement 17 bzw. 117 bzw. 17', 117' des Deckelaußenteils 16', 116' ist ein die Überdruck/Unterdruckventilanordnung 11, 111 haltendes Deckelinnenteil 15, 115 hängend gehalten, derart, dass das Deckelinnenteil gegenüber dem Deckelaußenteil axial unbeweglich, jedoch in Umfangsrichtung verdrehbar ist.

Der Deckelinnenteil 15 bzw. 115 besitzt einen Ventiltopf 36, 136, der am Verschlusselement 17, 117 bzw. 17', 117' hängt und der radiale Durchströmöffnungen 40, 140 aufweist. Ein Zwischenboden 38, 138, des Ventiltopfes 36, 136 ist mit einer mittigen Öffnung 39, 139 versehen, um die eine axial nach innen erhabene Ringdichtfläche 41, 141 vorgesehen ist, auf der der Überdruckventilkörper 12, 112 mit seiner Ringdichtfläche 42, 142 unter der Wirkung der eine bestimmte Vorspannung aufweisenden Druckfeder 44, 144 aufliegt.

Der Überdruckventilkörper 12, 112 ist etwa hutförmig und nimmt in seinem mittigen Bereich 62, 162 in einer Öffnung 61, 161 den Unterdruckventilkörper 13, 113 auf. Der Unterdruckventilkörper ist etwa umgekehrt T-förmig und liegt mit seinem scheibenförmigen Ende über eine Ringdichtung 64, 164 gegen die Innenseite des mittigen Bereichs des Überdruckventilkörpers 12, 112 unter der Wirkung der Druckfeder 66, 166 an, die zwischen der Oberseite des mittigen Bereichs des Überdruckventilkörpers 12, 112 und dem durch die Öffnung 61, 161 in durchgesteckten und überragenden hinterschnittenen Ende des Unterdruckventilkörpers 13, 113 vorgespannt an. Auf diese Weise kann bei im Behälterinneren herrschendem Unterdruck der Unterdruckventilkörper 13, 113 entgegen der Wirkung der Druckfeder 66, 166 von seinem Ventilsitz abgehoben werden, so dass über die Durchströmöffnung 40, 140 ein Druckausgleich stattfinden kann.

Der Antrieb 14, 114 ist bei den dargestellten Ausführungsbeispielen und Varianten in einem Gehäuseteil 71 angeordnet, dass an der dem Griffelement 18, 118 abgewandten Unterseite des Ventiltopfes 36, 136 des Deckelinnenteils 15, 115 befestigt. Das Gehäuseteil 71, 171 ist U-förmig ausgebildet, wobei sein Boden 72, 172 mit dem Ventiltopf 36, 136 fest verbunden ist. Das dem Boden 72, 172 abgewandte unter offene Ende des Gehäuseteils 71, 171, ist von einem Deckelteil 73, 173 abgedeckt. Der Deckelteil 73, 173 besitzt zwei oder mehr über den Umfang verteilt angeordnete Öffnungen 74, 174, durch die das Innere des Gehäuseteils 71, 171 mit dem Behälterinneren in Verbindung steht. Das Gehäuseteil 71, 171 mit seinem Deckelteil 73, 173 ist somit als Verlängerung des Ventiltopfes 36, 136 anzusehen, d.h., die beiden Teile ragen in das Behälterinnere und sind damit unmittelbar den Temperatur- bzw. Druckverhältnissen im Behälterinneren ausgesetzt. Beim in Figur 1 dargestellten Ausführungsbeispiel und bei der davon abgeleiteten Variante nach Figur 2 ist zwischen dem offenen Ende des Gehäuseteils 71 und dem Deckelteil 73 eine den druckgesteuerten Antrieb 15 darstellende Membran 50 druckdicht eingespannt. Innerhalb des Gehäuseteils 71 ist eine auf der Membran 50 liegendes Druckstück 76 gleitend geführt. Mit dem Druckstück 76 steht die Bewegungsübertragungsvorrichtung 70 in Verbindung, die hier als ein oder mehrere Übertragungsstäbe 77' bzw. 77 ausgebildet sind. Gemäß Figur 1 sind beispielsweise 3 über den Umfang des Druckstücks 76 gleichmäßig verteilt angeordnete Übertragungsstäbe 77 vorgesehen, die mit dem Druckstück fest verbunden sind und die dem Ventiltopf exzentrisch zur Überdruck/Unterdruck-Ventilanordnung 12 axial durchdringen. Auf den dem Druckstück 76 abgewandten Enden der Übertragungsstäbe 77 liegt unter der Vorspannung der Druckfeder 26 die Sperrplatte 27 auf. Bei der Variante nach Figur 2 ist ein einziger Übertragungsstab 77' vorgesehen, der einenends mit dem Druckstück 76 verbunden ist und auf dem andernendes der Lagerachse 34 bzw. dem Lagerauge 33' abgewandte Bereich des Sperrhebels 27' aufsitzt; der von der Druckfeder 26' beaufschlagt ist. Auch der Hebel 77' ist exzentrisch zur Mittelachse der Überdruck/Unterdruck-Ventilanordnung 12 verlaufend vorgesehen.

Beim in Figur 3 dargestellten Ausführungsbeispiel und bei der davon abgeleiteten Variante nach Figur 4 ist der thermisch gesteuerte Antrieb 114 durch eine Thermokapsel 150 gebildet, die auf der Innenseite des Deckelteils 173 des Gehäuseteils 171 aufliegt und gehalten ist. Bei diesem Ausführungsbeispiel sind in der Umfangswandung des gegenüber dem Deckelteil 73 höheren Deckelteils 173 radiale Öffnungen 178 vorgesehen, über die die Thermokapsel 150 zusätzlich mit dem Behälterinneren in Verbindung steht. Die Thermokapsel 150 beinhaltet einen Dehnstoff, der sich unter dem Einfluss von Wärme bei Temperaturerhöhung ausdehnt. Auf der Thermokapsel 150 befindet sich ein Dichtmembran 179, die zwischen der Ringstirnfläche des Gehäuseteils 171 und der Ringstirnfläche des Deckelteils 173 druckdicht eingespannt ist. Auf der der Thermokapsel 150 abgewandten Innenseite der Dichtmembran 179 liegt ein Druckstück 176 auf, das mit der Bewegungsübertragungsvorrichtung 170 in Verbindung steht, die in der Weise ausgebildet ist, wie dies anhand der Bewegungsübertragungsvorrichtung 70 der Figur 1 bzw. 70' der Figur 2 erläutert ist.

Während des Motorbetriebs wird sich die Kühlflüssigkeit erwärmen, so dass im Behälter die Temperatur bzw. der Druck ansteigt. Durch die unmittelbar Anordnung des Antriebs 14 bzw. 114 im Behälterinneren wird bei Druckerhöhung gemäß Figur 1 bzw. Figur 2 jeweils linker Halbschnitt die Membran 50 ausgelenkt und entgegen der Wirkung der auf die Verdrehsicherung wirkenden Druckfeder 44, 44' in Richtung des Pfeiles B axial bewegt, wobei diese axiale Bewegung auf die Bewegungsübertragungsvorrichtung 70, 70' und damit auf die Sperrplatte 27 bzw. den Sperrhebel 27' übertragen wird. Beim Ausführungsbeispiel der Figur 3 und der Variante der Figur 4, jeweils linker Halbschnitt, wird aufgrund der Temperaturerhöhung der Dehnstoff ausgedehnt, so dass sich die Thermokapsel 150 in Richtung des Pfeiles B ebenfalls entgegen der auf die Verdrehsicherung wirkenden Druckfeder 144, 144' axial dehnt. Auch hier wird diese Dehnungsbewegung der Thermokapsel 150 über die Bewegungsübertragungsvorrichtung 170 bzw. 170' auf die Sperrplatte 127 bzw. den Sperrhebel 127' übertragen. In beiden Fällen wird die Sperrplatte 27, 127 bzw. der Sperrhebel 27', 127' in Richtung des Pfeiles B unter Zusammendrücken der Druckfeder 44, 44', 144' angehoben, so dass die Klauen 29, 129 bzw. Sperrfinger 29', 129' der Sperrplatte 27, 127 bzw. des Sperrhebels 27', 127' aus den Nuten 31, 131 bzw. den Zwischenräumen zwischen jeweils zwei Rastnasen 31', 131' freikommen. In diesem Zustand (jeweils linker Halbschnitt) ist die drehfeste Verbindung zwischen Verschlusselement 17, 117 bzw. 17', 117' und Griffelement 18, 118 bzw. 18', 118' aufgehoben, so dass das Griffelement gegenüber dem Verschlusselement hohl dreht. Diese Lehrlaufverbindung zwischen Griffelement und Verschlusselement verhindert ein Abschrauben des Verschlussdeckels 10, 110 bzw. 10', 110' vom Behälterstutzen. Ergeben sich wieder normale Ausgangswerte von Druck- bzw. Temperatur im Behälterinneren, gelangt die Verdrehsicherung 19, 119 bzw. 19', 119' unter der Wirkung der Druckfeder 44, 144 bzw. 44', 144' wieder in ihre Ausgangsstellung, so dass der Verschlussdeckel durch die drehfeste Verbindung von Griffelement und Verschlusselement wieder abgeschraubt werden kann.

## Patentansprüche

1. Verschlussdeckel (10, 110) für einen ortsfesten Stutzen eines Behälters, insbesondere Kraftfahrzeugkühlers, mit einem Deckelaußenteil (16, 116) und mit einem Deckelinnenteil (15, 115), wobei der Deckelaußenteil (16, 116) ein Verschlusselement (17, 117) für den Behälterstutzen und ein dem gegenüber relativ verdrehbares Griffelement (18, 118) aufweist, zwischen dem und dem Verschlusselement (17, 117) des Deckelaußenteils (16, 116) eine Verdrehsicherung (19, 119) wirkt, wobei das Deckelinnenteil (15, 115) eine Strömungsverbindung zwischen den Behälterinneren und dem Behälteräußeren und eine Ventilanordnung (11, 111) zum Freigeben und Sperren der Strömungsverbindung aufweist, welche Ventilanordnung (11, 111) einen axial bewegbaren Überdruckventilkörper (12, 112), der zum Behälterinnendruck vom Dichtsitz abhebbar ist, und einen Unterdruckventilkörper (13, 113) aufweist, wobei die unter Federspannung eindrückbare bzw. eingerückte Verdrehsicherung (19, 119) mittels eines thermisch oder druckgesteuerten Antriebs (14, 114) vorzugsweise in Form einer Dehnstoffkapsel. (150) oder einer Membran (50) ausdrückbar ist, und wobei der Antrieb (14, 114) an einem dem Behälterinneren zugewandten Bereich des Deckelinnenteils (15, 115) angeordnet ist und zwischen dem Antrieb (14, 114) und der Verdrehsicherung (19, 119) eine mechanische Bewegungsübertragungsvorrichtung (70, 170) angeordnet ist, **dadurch gekennzeichnet, dass,** diese vorrichtung zur Mittelachse des Verschlussdeckels (10, 110) exzentrisch verläuft.

2. Verschlussdeckel nach Anspruch 1, **dadurch gekennzeichnet, dass** die Bewegungsübertragungsvorrichtung (70, 170) mindestens einen axial verlaufenden Betätigungsstab (77, 177) aufweist.

3. Verschlussdeckel nach den Ansprüche 1 und 2, **dadurch gekennzeichnet, dass** zwischen dem Betätigungsstab (77, 177) und dem Antrieb (14, 114) ein axial bewegbares Druckstück (76, 176) vorgesehen ist.

4. Verschlussdeckel nach mindestens einem der vorhergehenden Ansprüche, **dadurch gekennzeichnet, dass** der Antrieb (14, 114) in einem topfförmigen Gehäuseteil (71, 171) angeordnet ist, das an der Unterseite des Deckelinnenteils (15, 115) gehalten ist.

5. Verschlussdeckel nach Anspruch 4, **dadurch gekennzeichnet, dass** das topfförmige Gehäuseteil (71, 171) an der Unterseite eines Ventiltopfes (36, 136) des Deckelinnenteils (15, 115) befestigt ist.

6. Verschlussdeckel nach Anspruch 4 oder 5, **dadurch gekennzeichnet, dass** das topfförmige Gehäuseteil (71, 171) mit zum Behälterinneren weisenden axialen Öffnungen (74, 174) versehen ist.

7. Verschlussdeckel nach mindestens einem der Ansprüche 4 bis 6, **dadurch gekennzeichnet, dass** das topfförmige Gehäuseteil (71, 171) bzw. dessen Deckelteil (73, 173) mit zum Behälterinneren weisenden radialen Öffnungen (178) versehen ist.

8. Verschlussdeckel nach mindestens einem der Ansprüche 4 bis 7, **dadurch gekennzeichnet, dass** die Membran (50) im topfförmigen Gehäuseteil (71) druckdicht eingespannt ist.

9. Verschlussdeckel nach Anspruch 8, **dadurch gekennzeichnet, dass** die Membran (50) zwischen einem Umfangsrand des topfförmigen Gehäuseteil (71) und einem Deckelteil (73) druckdicht eingespannt ist.

10. Verschlussdeckel nach den Ansprüchen 6 und/oder 7 und 9, **dadurch gekennzeichnet, dass** der Deckelteil (73, 173) mit den axialen und/oder radialen Öffnung versehen ist.

11. Verschlussdeckel nach den Ansprüchen 2 und 5, **dadurch gekennzeichnet, dass** der oder die Betätigungsstab bzw. - stäbe (77, 177) den Ventiltopf (36, 136) exzentrisch zur Überdruck/Unterdruck-Ventilanordnung (11, 111) axial durchdringen.

12. Verschlussdeckel nach mindestens einem der Ansprüche 1 bis 11, **dadurch gekennzeichnet, dass** die Verdrehsicherung (19, 119) durch eine etwa U-förmige Sperrplatte (27, 127) gebildet ist, die federbelastet auf vorzugsweise mehreren über den Umfang des Deckelinnenteils (15, 115) verteilt angeordneten Betätigungsstäben (77, 177) aufliegt.

13. Verschlussdeckel nach Anspruch 12, **dadurch gekennzeichnet, dass** die Sperrplatte (27, 127) mit dem Griffelement (18, 118) unverdrehbar jedoch axial bewegbar verbunden ist und dass die äußeren Enden (29, 129) der Sperrplatte (27, 127) in Ausnehmungen des Verschlusselementes (17, 117) eintauchen.

14. Verschlussdeckel nach mindestens einem der Ansprüche 1 bis 11, **dadurch gekennzeichnet, dass** die Verdrehsicherung (19', 119') durch eine Wippe (27', 127') gebildet ist, die einendig am Verschlusselement (17, 117) des Deckelaußenteils (16, 116) angebracht ist und an einem der Anlenkung abgewandten Bereich federbelastet auf einem Betätigungsstab (77', 177') aufliegt.

15. Verschlussdeckel nach Anspruch 14, **dadurch gekennzeichnet, dass** die Wippe der Auslenkung abgewandt einen Finger (29', 129') aufweist, der zwischen über den Umfang des Griffelementes (18, 118) radialen nach innen weisenden Rastnasen (31', 131') eintauchen kann.

## Claims

1. A closure cap (10, 110) for a fixed neck of a container, in particular a motor vehicle radiator, having an outer cap element (16, 116) and an inner cap element (15, 115), wherein the outer cap element (16, 116) has a closure element (17, 117) for the container neck and a grip element (18, 118), which can be rotated in relation to the latter, between which grip element and the closure element (17, 117) of the outer cap element (16, 116) a twist-prevention device (19, 119) acts, wherein the inner cap element (15, 115) has a flow connection between the interior of the container and the exterior of the container and a valve arrangement (11, 111) for releasing or blocking the flow connection, which valve arrangement (11, 111) has an axially movable overpressure valve body (12, 112), which can be lifted off the seal, and an underpressure valve body (13, 113), wherein the twist-prevention device (19, 119), which can be engaged or is engaged by beans of a thermally or pressure-controlled drive mechanism (14, 114), preferably in the form of a capsule (150) made of an expandable material, or of a diaphragm (50), and wherein the drive mechanism (14, 114) is arranged in an area of the inner cap element (15, 115) facing the interior of the container, and a mechanical movement transfer device (17, 170) is arranged between the drive mechanism (14, 114) and the twist-prevention device (19, 119), **characterized in that** this device extends eccentrically in respect to the center axis of the closure cap (10, 110).

2. The closure cap in accordance with claim 1, **characterized in that** the movement transfer device (70, 170) has at least one axially extending actuating rod (77, 177).

3. The closure cap in accordance with claims 1 and 2, **characterized in that** an axially movable pressure element (76, 176) is provided between the actuating rod (77, 177) and the drive mechanism (14, 114).

4. The closure cap in accordance with at least one of the preceding claims, **characterized in that** the drive mechanism (14, 114) is arranged in a cup-shaped housing element (71, 171), which is held on the underside of the inner cap element (15, 115).

5. The closure cap in accordance with claim 4, **characterized in that** the cup-shaped housing element (71, 171) is fastened to the underside of a valve cup (36, 136) of the inner cap element (15, 115).

6. The closure cap in accordance with claims 4 or 5, **characterized in that** the cup-shaped housing element (71, 171) is provided with axial openings (74, 174) pointing towards the interior of the container.

7. The closure cap in accordance with at least one of claims 4 to 6, **characterized in that** the cup-shaped housing element (71, 171), or its lid element (73, 173), is provided with radial openings (178) pointing towards the interior of the container.

8. The closure cap in accordance with at least one of claims 4 to 7, **characterized in that** the diaphragm (50) is clamped in a pressure-proof manner in the cup-shaped housing element (71).

9. The closure cap in accordance with claim 8, **characterized in that** the diaphragm (50) is clamped in a pressure- proof manner between a circumferential edge of the cup-shaped housing element (71) and a lid element (73).

10. The closure cap in accordance with claims 6 and/or 7 and 9, **characterized in that** the lid element (73, 173) is provided with the axial and/or radial openings.

11. The closure cap in accordance with claims 2 and 5, **characterized in that** the actuating rod(s) (77, 177) axially penetrate the valve cup (36, 136) eccentrically in respect to the overpressure/underpressure valve arrangement (11, 111).

12. The closure cap in accordance with at least one of claims 1 to 11, **characterized in that** the twist-prevention device (19, 119) is constituted by an approximately U-shaped blocking plate (27, 127), which rests, charged by a spring, on preferably several actuating rods (77, 177), which are arranged distributed over the circumference of the inner cap element (15, 115).

13. The closure cap in accordance with claim 12, **characterized in that** the blocking plate (27, 127) is connected with the grip element (18, 118) in a manner fixed against relative rotation, but axially movable, and that the outer ends (29, 129) of the blocking plate (27, 127) dip into recesses of the closure element (17, 117).

14. The closure cap in accordance with at least one of claims 1 to 11, **characterized in that** the twist-prevention device (19, 119') is constituted by a rocker (27', 127'), one end of which is fastened to the closure element (17, 117) of the outer cap element (16, 116), and one area of which facing away from the hinge rests under the action of a spring on an actuating rod (77', 177').

15. The closure cap in accordance with claim 14, **characterized in that**, facing away from the hinge, the rocker has a finger (29', 129'), which can enter between radially inward pointing detent projections (31', 131') over the circumference of the grip element (18, 118).

## Revendications

1. Bouchon de fermeture (10, 110) destiné à un embout fixe d'un réservoir, en particulier d'un radiateur de véhicule automobile, comportant une partie extérieure de bouchon (16, 116) et une partie intérieure de bouchon (15, 115), moyennant quoi la partie extérieure de bouchon (16, 116) présente un élément de fermeture (17, 117) pour l'embout de réservoir et, pouvant pivoter par rapport à celui-ci, un élément formant poignée (18, 118), un blocage en rotation (19, 119) agissant entre ce dernier et l'élément de fermeture (17, 117) de la partie extérieure de bouchon (16, 116), moyennant quoi la partie intérieure de bouchon (15, 115) présente une connexion fluidique entre l'intérieur de réservoir et l'extérieur du réservoir et un système de soupape (11, 111) pour le déblocage et le blocage de la connexion fluidique, lequel système de soupape (11, 111) présente un corps de soupape de surpression (12, 112) mobile axialement qui peut être soulevé de son siège d'étanchéité en fonction de la pression intérieure du réservoir, et un corps de soupape de dépression (13, 113), moyennant quoi le blocage en rotation (19, 119) pouvant être engrené et/ou étant engrené sous la tension du ressort peut être désengrené au moyen d'une commande (14, 114) commandée par pression ou par voie thermique, de préférence sous la forme d'une capsule en matériau dilatable (150) ou d'une membrane (50), et moyennant quoi la commande (14, 114) est disposée dans une zone de la partie intérieure de bouchon (15, 115) orientée vers l'intérieur du réservoir, et un dispositif de transmission du mouvement mécanique (70, 170) est disposé entre la commande (14, 114) et le blocage en rotation (19, 119), **caractérisé en ce que** ce dispositif est orienté excentriquement par rapport à l'axe central du bouchon de fermeture (10, 110).

2. Bouchon de fermeture selon la revendication 1, **caractérisé en ce que** le dispositif de transmission du mouvement (70, 170) présente au moins une tige d'actionnement (77, 177) orientée axialement.

3. Bouchon de fermeture selon les revendications 1 et 2, **caractérisé en ce qu'**entre la tige d'actionnement (77, 177) et la commande (14, 114) est prévu un élément de pression (76, 176) mobile axialement.

4. Bouchon de fermeture selon au moins une des revendications précédentes, **caractérisé en ce que** la commande (14, 114) est disposée dans une partie de boîtier en forme de coupelle (71, 171) qui est maintenue sur la face inférieure de la partie intérieure du bouchon (15, 115) .

5. Bouchon de fermeture selon la revendication 4, **caractérisé en ce que** la partie de boîtier en forme de coupelle (71, 171) est fixée sur la face inférieure d'une coupelle de soupape (36, 136) de la partie intérieure de bouchon (15, 115).

6. Bouchon de fermeture selon la revendication 4 ou 5, **caractérisé en ce que** la partie de boîtier en forme de coupelle (71, 171) est munie d'ouvertures (74, 174) axiales orientées vers l'intérieur du réservoir.

7. Bouchon de fermeture selon au moins une des revendications 4 à 6, **caractérisé en ce que** la partie de boîtier en forme de coupelle (71, 171) et/ou sa partie couvercle (73, 173) est munie d'ouvertures (178) radiales orientées vers l'intérieur du réservoir.

8. Bouchon de fermeture selon au moins une des revendications 4 à 7, **caractérisé en ce que** la membrane (50) est serrée de manière étanche à la pression dans la partie de boîtier en forme de coupelle (71).

9. Bouchon de fermeture selon la revendication 8, **caractérisé en ce que** la membrane (50) est serrée de manière étanche à la pression entre un bord circonférentiel de la partie de boîtier en forme de coupelle (71) et une partie couvercle (73).

10. Bouchon de fermeture selon les revendications 6 et/ou 7 et 9, **caractérisé en ce que** la partie couvercle (73, 173) est munie de l'ouverture axiale et/ou radiale.

11. Bouchon de fermeture selon les revendications 2 et 5, **caractérisé en ce que** la/les tige/tiges d'actionnement (77, 177) pénètrent axialement dans la coupelle de soupape (36, 136) excentriquement par rapport au système de soupape de surpression/dépression (11, 111).

12. Bouchon de fermeture selon au moins une des revendications 1 à 11, **caractérisé en ce que** le blocage en rotation (19, 119) est constitué d'une plaque de blocage (27, 127) quasiment en U qui porte sous l'action d'un ressort sur de préférence plusieurs tiges d'actionnement (77, 177) disposées pour être réparties sur la circonférence de la partie intérieure de bouchon (15, 115).

13. Bouchon de fermeture selon la revendication 12, **caractérisé en ce que** la plaque de blocage (27, 127) est reliée à l'élément formant poignée (18, 118) de manière à ne pas pouvoir pivoter mais de manière mobile axialement, et **en ce que** les extrémités extérieures (29, 129) de la plaque de blocage (27, 127) sont enfoncées dans des évidements de l'élément de fermeture (17, 117).

14. Bouchon de fermeture selon au moins une des revendications 1 à 11, **caractérisé en ce que** le blocage en rotation (19', 119') est constitué d'un archet (27', 127') qui est monté par une extrémité sur l'élément de fermeture (17, 117) de la partie extérieure de bouchon (16, 116), et qui porte sous l'action d'un ressort par une zone opposée à la charnière sur une barre de commande (77', 177').

15. Bouchon de fermeture selon la revendication 14, **caractérisé en ce que** l'archet présente un doigt (29', 129') opposé à l'articulation, et qui peut s'enfoncer entre des ergots d'encliquetage (31', 131') orientés radialement vers l'intérieur sur la circonférence de l'élément formant poignée (18, 118).
